# FASCICULE DE BREVET EUROPEEN

(11) **EP 0 421 873 B1**
(45) Date de publication et mention de la délivrance du brevet: **05.05.1993**
(21) Numéro de dépôt: 90402733.1
(22) Date de dépôt: 03.10.1990
(51) Int. Cl.: F42B 10/48, F02K 9/92

(54) **Dispositif pour le freinage d'une bombe après son largage d'un aéronef**
Vorrichtung zum Abbremsen von Bomben nach Abwurf aus einem Flugzeug
Device for the braking of a bomb after its release from an aircraft

(30) Priorité: 04.10.1989 FR 8912954
(43) Date de publication de la demande: 10.04.1991
(73) Titulaire: Mulleman, Michel, F-59138 Pont sur Sambre (FR)
(72) Inventeur: Mulleman, Michel, F-59138 Pont sur Sambre (FR)
(74) Mandataire: Hud, Robert

(56) Documents cités:
- DE-A- 2 803 036
- US-A- 2 539 643
- US-A- 2 637 164
- US-A- 3 058 304
- US-A- 3 177 655
- Concrete Dibber conceived in France ("Flight International"), Vol. 92, p. 1013-1014, 14.12.92, R.R. Rodwell, London.

## Description

L'invention concerne le largage de bombes ou autres munitions à partir d'un aéronef et, plus particulièrement, le contrôle de la trajectoire des bombes après leur largage.

Le tir d'une bombe à partir d'un aéronef exige, lorsque l'altitude de largage est faible, que cette bombe soit freinée. En effet, sans cette précaution, l'avion tireur risque d'être atteint par des éclats de la bombe car il se trouve pratiquement à la verticale de l'impact.

De plus, le freinage assure à la bombe une meilleure stabilité de sa trajectoire et, en augmentant son angle d'impact par rapport au sol, supprime les risques de ricochet et lui confère une efficacité accrue.

Différents dispositifs de freinage ont déjà été proposés à base de parachutes, de ballonnets gonflables où d'ailettes déployables. Cependant ces dispositifs manquent souvent d'efficacité et de fiabilité.

La présente invention a pour objet de remédier aux inconvénients présentés par les dispositifs connus de freinage de bombes larguées à partir d'un aéronef et elle propose à cet effet un dispositif qui, tout, en étant d'une grande simplicité, assure avec fiabilité le freinage efficace de la bombe dès le largage de celle-ci.

Par l'article "Concrete dibber Conceived in France" de Robert R. RODWELL, paru aux pages 1013-1014 de la revue FLIGHT INTERNATIONAL, vol. 92, de décembre 1967, on connaît une bombe destinée à être larguée à partir d'un aéronef, cette bombe comprenant au moins un orifice de jet de gaz orienté vers l'avant pour exercer un effet de rétropropulsion, et un dispositif propulseur qui lui est associé et dont la sortie de gaz est orientée vers l'arrière. Le dispositif de freinage a pour objet de rendre la trajectoire de la bombe plus verticale à partir d'un avion, alors que le dispositif propulseur est destiné à communiquer ensuite à la bombe une énergie par une accélération.

Le document US-A-3 058 304 décrit un système de commande de l'orientation d'une bombe à dispositif propulseur, dans lequel des coquilles pivotantes associées à la sortie du dispositif propulseur peuvent sélectivement dévier le jet de gaz vers l'avant pour produire un effet de freinage, ou laisser libre ladite sortie afin d'obtenir un effet de propulsion.

Selon l'invention le dispositif pour le freinage d'une bombe larguée à partir d'un aéronef, comprend au moins un orifice de jet de gaz orienté vers l'avant de la bombe pour exercer un effet de rétropropulsion, et un dispositif propulseur associé à la bombe et dont la sortie de gaz est orientée vers l'arrière de celle-ci, et il se caractérisé par un moyen de liaison de la sortie du dispositif propulseur audit orifice de jet de gaz de façon que l'effet de rétropropulsion soit assuré par le jet de gaz sortant du dispositif propulseur, ledit moyen de liaison comprenant plusieurs canalisations enveloppées par une coiffe et situées dans le prolongement des ailettes de stabilisation de la bombe, lesdites ailettes étant obturées à leur partie avant par un matériau se détruisant lors de la mise à feu du dispositif propulseur.

Avantageusement, la coiffe qui enveloppe le dispositif assurant l'orientation vers l'avant du jet du propulseur peut être éjectée automatiquement, lorsque la bombe a atteint une position prédéterminée, provoquant ainsi la propulsion de la bombe dans la phase terminale de sa trajectoire pour communiquer à celle-ci une énergie supplémentaire améliorant son efficacité à l'impact contre des objectifs durcis.

Pour bien faire comprendre le dispositif selon l'invention on en décrira ci-après, à titre d'exemple sans caractère limitatif, une forme d'exécution préférée en référence au dessin schématique annexé dans lequel :
la figure 1 est une vue de côté d'une bombe équipée d'une forme d'exécution du dispositif de freinage selon l'invention
la figure 2 est, à plus grande échelle, une vue en bout de la bombe de la figure 1;
la figure 3 est une coupe partielle prise selon la ligne III-III de la figure 2, montrant le dispositif de freinage associé à l'arrière de la bombe.

En référence aux figures 1 à 3, on a représenté une forme d'exécution du dispositif selon l'invention. A l'extrémité arrière de la bombe 21 est monté un dispositif propulseur 23 comprenant une tuyère 24 dans le prolongement de laquelle est disposé le collecteur de jet 25 à plusieurs canalisations 26. Le collecteur 25 est enveloppé par la coiffe 27 qui épouse le profil extérieur de la bombe 21 et qui est maintenue en position par les câbles 28 cheminant à l'intérieur des ailettes 22 de stabilisation de la bombe 21. On a représenté en 30 le dispositif pyrotechnique relié aux câbles 28 et logé à l'intérieur de la case à équipement 29, et en 31 le dispositif mesurant la vitesse de la bombe 21.

Comme on le voit à la figure 3, chaque canalisation 26 forme un coude pour être orientée vers l'avant de la bombe, et coopère avec l'extrémité arrière d'une ailette 22 qui sert de conduit final. La partie avant 32 de chaque ailette 22 est obturée par un matériau dégradable thermiquement de telle sorte que ces ailettes conservent leur profil aérodynamique pendant la phase balistique de la trajectoire, puis que ce matériau est ensuite détruit lors de la mise à feu du dispositif propulseur 23 permettant ainsi l'évacuation des gaz vers l'avant de la bombe et donc l'effet recherché de freinage par rétropropulsion. A une vitesse déterminée de la bombe 21, le dispositif de mesure 31 et le dispositif pyrotechnique 30 commandent le sectionnement des câbles 28, et donc l'éjection de la coiffe 27 et des conduits 26 qu'elle maintient, de façon que la bombe soit propulsée pendant la partie finale de sa trajectoire.

On comprendra que la description ci-dessus a été donnée à simple titre d'exemple, sans caractère limitatif, et que des adjonctions ou des modifications constructives pourraient y être apportées sans sortir du cadre de l'invention définie par les revendications qui suivent.

## Revendications

1. Dispositif pour le freinage d'une bombe larguée à partir d'un aéronef, comprenant au moins un orifice de jet de gaz orienté vers l'avant de la bombe (1, 21) pour exercer un effet de rétropropulsion, et un dispositif propulseur (3, 23) associé à la bombe (1, 21) et dont la sortie de gaz est orientée vers l'arrière de celle-ci, caractérisé par un moyen de liaison de la sortie du dispositif propulseur (3, 23) audit orifice de jet de gaz de façon que l'effet de rétropropulsion soit assuré par le jet de gaz sortant du dispositif propulseur (3, 23), ledit moyen de liaison comprenant plusieurs canalisations (26) enveloppées par une coiffe (27) et situées dans le prolongement des ailettes (22) de stabilisation de la bombe (21), lesdites ailettes (22) étant obturées à leur partie, avant (32) par un matériau se détruisant lors de la mise à feu du dispositif propulseur (23).

2. Dispositif selon la revendication 1, caractérisé en ce que ladite coiffe (7, 27) est maintenue par des câbles (8, 28) éjectables au moyen d'un dispositif pyrotechnique (10, 30).

3. Dispositif selon la revendication 2, caractérisé en ce que la mise à feu du dispositif pyrotechnique (10, 30) est contrôlée par un dispositif (11, 31) de mesure de la vitesse de la bombe (1, 21), détectant la position dans laquelle doit s'effectuer l'éjection de la coiffe (7, 27).

## Patentansprüche

1. Vorrichtung zum Abbremsen von Bomben nach Abwurf aus einem Flugzeug mit einer Gasstrahlöffnung, welche gegen den Vorderteil der Bombe (1, 21) gerichtet ist, um einen Gegenpropulsionseffekt zu erzeugen, und mit einer Antriebseinrichtung (3, 23), die mit der Bombe (1, 21) verbunden ist und deren Gasaustrittsöffnung gegen den hinteren Teil derselben gerichtet ist,
gekennzeichnet
durch Verbindungsmittel zum Verbinden der Austrittsöffnung der Antriebseinrichtung (3, 23) mit der Gasstrahlöffnung derart, daß der Gegenpropulsionseffekt dann entsteht, wenn der Gasstrahl aus der Antriebseinrichtung (3, 23) austritt, und bei der die Verbindungsmittel mehrere Kanäle (26) aufweisen, welche durch eine Schutzkappe (27) angeben und in der Fortsetzung der Stabilisierungsflügel (22) der Bombe (21) angeordnet sind, anbei die Flügel (22) in ihrem Vorderteil (32) durch ein Material verschlossen sind, daß bei Zündung der Antriebseinrichtung (23) zerstörbar ist.

2. Vorrichtung nach Anspruch 1, dadurch gekennzeichnet, daß die Schutzkappe (7, 27) durch Kabel (8, 28) zusammenhaltbar ist, welche durch eine pyrotechnische Einrichtung (10, 30) abwerfbar sind.

3. Vorrichtung nach Anspruch 2, dadurch gekennzeichnet, daß die Zündung der pyrotechnischen Einrichtung (10, 30) durch eine Meßeinrichtung (11, 31) steuerbar ist, welche die Geschwindigkeit der Bombe (1, 21) mißt und die Position derselben feststellt, um den Abwurf der Rappe (7, 27) zu bewirken.

## Claims

1. Device for braking a bomb launched from an aircraft, comprising at least one gas jet orifice directed towards the front of the bomb (1, 21) for exerting a drag effect, and a propulsion device (3, 23) which is associated with the bomb (1, 21), and of which the gas outlet is directed towards the rear thereof, characterised by a means of connecting the outlet of the propulsion device (3, 23) to the said gas jet orifice in such a manner that the drag effect is brought about by the gas jet leaving the propulsion device (3, 23), the said connecting means comprising a plurality of ducts (26) closed by a cover (27) and located in the extension of the stabiliser fins (22) of the bomb (21), the said fins (22) being sealed at their front part (32) by a material that self-destructs when the propulsion device (23) is fired.

2. Device according to Claim 1,
characterised in that the said cover (7, 27) is held by cables (8, 28) which can be ejected by means of a pyrotechnic device (10, 30).

3. Device according to Claim 2,
characterised in that the firing of the pyrotechnic device (10, 30) is controlled by a device (11, 31) for measuring the velocity of the bomb (1, 21) and detecting the position in which the cover (7, 27) is to be ejected.
